# EUROPÄISCHE PATENTSCHRIFT

(11) **EP 1 424 141 B1**
(45) Veröffentlichungstag und Bekanntmachung des Hinweises auf die Patenterteilung: **17.05.2006**
(21) Anmeldenummer: 03023403.3
(22) Anmeldetag: 17.10.2003
(51) Int. Cl.: B05C 17/06, B05C 17/08

(54) **Zusammensetzbare Schablone**
Stencil assembly
Assemblage de pochoir

(30) Priorität: 28.11.2002 IT BO20020747
(43) Veröffentlichungstag der Anmeldung: 02.06.2004
(73) Patentinhaber: Fregnani, Mara, 40026 Imola (Bologna) (IT)
(72) Erfinder: Fregnani, Mara, 40026 Imola (Bologna) (IT)
(74) Vertreter: Rinaldi, Carlo

(56) Entgegenhaltungen:
- DE-C- 366 520
- US-A- 1 509 223
- US-A- 1 600 177
- US-A- 1 739 173
- US-A- 1 797 035
- US-A- 2 451 775
- US-A- 6 142 071

## Beschreibung

### DARSTELLUNG DER ERFINDUNG

Die vorliegende Erfindung betrifft eine zusammensetzbare Schablone, die für den Satz von Schriften, Zeichnungen, Namen, Bezeichnungen u.s.w., auf Geweben, Wohnungswänden, Möbeln, Fenstern, T-Shirt, Schalen, Teppichen, Abtreten, Papier oder Karton u.s.w., bzw. Materialien dient.

Die erfindungsgemäße zusammensetzbare Schablone enthält einen Rahmen aus Dünnmaterial. Zeichenschablonen für Buchstaben oder graphische Einheit werden auf diesen Rahmen angeordnet, damit ein Satz, einen Namen, eine Bezeichnung oder ein ornamentales Münster abgesetzt werden.

Zu diesem Zweck bildet der Rahmen einen Winkelhaken, auf den die Zeichenschablonen befestigt werden, die mit dazu geeigneten Einklemmen ausgestattet sind, um eine richtige Anordnung des Satzes zu erreichen.

### STAND DER TECHNIK

Zum Verlagern von graphischen Sätzen auf zu die dekorierende Fläche werden unveränderliche Schablonen z.Z. verwendet, welche aus einer Metall- Kunststoffplatte u.s.w. bestehen. Auf der Platte werden Buchstaben eingeschnitten , damit Sätze, Namen oder ornamentale bzw. technische Zeichnungen gesetzt werden. So bildet die Platte eine Zeichenschablone, die nicht mehr verändert werden kann, falls die Änderung der Anordnung der Buchstaben bzw. der auf der Platte eingeschnittenen Zeichnungen notwendig bzw. gewünscht ist.

Die Zeichenschablone dient, also, nur eine Zeichnung bzw. eine Schrift zu setzen. Zu diesem Zweck, ist die Zeichenschablone auf der erwählten Fläche so angeordnet, daß die zu dekorierende Fläche verkleidet wird. Mittels eines getränkt Pinsels, eines Schwamms bzw. einer Spraydose, wird eine dazu passende Tinte auf die zu dekorierende Fläche verstreut, um die Zeichnung bzw. die Schrift zu setzen.

Eine weitere Schablone ist bekannt, die aus einer oder mehreren Satzprofile aus durchsichtigem Kunststoff mit Holzschiene besteht, wobei die Satzprofile dafür geeignet ist, daß das Satzprofil der zu dekorierenden Fläche entfernt wird. Auf den Satzprofile sind die Zeichen eingeschnitten, die geeignet sind, alle Groß - und- Kleinbuchstaben, Ziffern und, in vorbestimmten Fallen, technische oder ornamentale Zeichnungen zu setzen.

Die Schrift wird durch Tinte, Tusche, Lack bzw. Bleistift ausgeführt. Falls die Holzschiene auf der Fläche so verschiebt werden, daß die Schlitze in dazu passenden aufeinanderfolgenden Abständen angeordnet werden, wird die gewünschte Schrift bzw. die Zeichnung gesetzt.

Eine solche Schablone, die von den Zeichnern sehr verwendet wird, weist den Nachteil auf, ein professionelles Werkzeug zu sein, dessen Gebrauch für die unerfahrenen Personen schwierig ist. Die wichtigste Schwierigkeit daraus besteht, daß die Abstände zwischen zwei aufeinanderfolgenden Buchstaben richtig gehalten werden müssen, und daß der Abstand zwischen den Wörtern passend angeordnet werden muß, falls die Schrift aus mehreren Wörtern besteht.

Außerdem, ist es notwendig, die Figur (Schrift oder Zeichnung) jeweils zu setzen, deshalb, ist der Bediener gezwungen, aufmerksam zu sein, ein Teil der grafischen Darstellung nicht zu vergessen.

Eine zusammensetzbare Schablone ist aus der US 1 600 177 A bekannt.

### ZWECKE UND MERKMALE DER ERFINDUNG

Hier will die Erfindung Abhilfe schaffen. Die Erfindung, wie sie im Anspruch 1 gekennzeichnet ist, löst die Aufgabe eine andere Art zusammensetzbare Schablone zu schaffen. Durch die erfindungsgemäße Schablone werden Sätze, Zeichnungen, Namen, Bezeichnungen u.s.w., auf Geweben, Wohnungswänden, Möbeln, Fenstern, T-Shirt, Schalen, Teppichen, Abtreten, Papier oder Karton u.s.w., bzw. weiteren Materialien gesetzt.

Die durch die Erfindung erreichten Vorteile sind im wesentlichen darin zu sehen, daß die Schablone den Satz von Figuren (Schriften oder Zeichnungen) durch einen Winkelhaken für grafisches Setzen erlaubt. Die Figuren werden verändert, wenn das notwendig ist, oder die Veränderung des Setzens der Sätze bzw. der Zeichnungen gewünscht ist.

Die zusammensetzbare Schablone umfaßt einen Rahmen oder Winkelhaken, bei welchem Bindungen für ersetzbare Satzprofile für Schriftsätze vorgesehen sind; die Bindungen sind entfernbar, damit Sätze, Zeichnungen, Namen, Bezeichnungen u.s.w., auf Geweben, Wohnungswänden, Möbeln, Fenstern, T-Shirt, Schalen, Teppichen, Abtreten, Papier oder Karton u.s.w., bzw. weiteren Materialien gesetzt werden.

### KURZE BESCHREIBUNG DER ZEICHNUNGEN

Weitere Vorteile, Einzelheiten und Merkmale ergeben sich aus der nachfolgenden Beschreibung von bevorzugten Ausführungsbeispielen der erfindungsgemäßen Schablone, unter Bezugnahme auf die beigefügten Zeichnungen.

Dabei zeigt im einzelnen:
Fig 1 stellt einen Abstreicher dar, bei welchem sich eine Glückwunschschrift zeigt, die durch die erfindungsgemäße Schablone abgesetzt wurde;
Fig 2 ist ein Satz von Satzprofile, der einen Namen setzen, der auf Geweben, Wohnungswänden, Möbeln, Fenstern, T-Shirt Schalen, Teppichen, Abtreten, Papier oder Karton u.s.w., bzw. weiteren Materialien abgesetzt wird;
Fig. 3 stellt eine erste Ausführungsform eines Rahmens oder Winkelhakens der Schablone dar;
Fig. 4 stellt den Winkelhaken dar, bei welchem der Satz von Fig 3 abgesetzt wurde;
Fig. 5 ist ein Satz von Satzprofile, der einen Namen setzen, der länger ist, als der Name von Fig. 2;
Fig 6 zeigt eine nicht erfindungsgemäße Ausführungsform eines Winkelhakens;
Fig 7 stellt den Winkelhaken von Fig 6 in einem verschiedenen Maßstab dar;
Fig 8 zeigt einen Winkelhaken , der hinsichtlich jenes von Figuren 6, 7 specular ist;
Fig. 9 ist eine Ansicht eines Winkelhakens, die durch die Verbindung der Winkelhaken der Figuren 7, 8 erreicht worden ist;
Fig. 10 stellt eine zweite Ausführungsform des erfindungsgemäßen Schablones dar;
Fig. 11 zeigt eine dritte Ausführungsform des Schablones;
Fig. 12 stellt die Form eines Buchstaben in der Schablone.

### BESCHREIBUNG VON BEVORZUGTEN AUSFÜHRUNGSFORMEN DER ERFINDUNG

Die Figuren zeigen eine zusammensetzbare Schablone, oder deren Bestandteile. Der Abstreicher der Fig 1 ist eine Fläche für eine Glückwunschschrift, die durch die erfindungsgemäße Schablone abgesetzt wurde. Die Glückwunschschrift besteht aus Buchstaben, die durch Tinte abgesetzt wurden. Die Tinte wurde auf dem Abstreicher mittels eines getränkten Pinsels, eines Schwamms bzw. einer Spraydose durch einen grafischen mittels eines Winkelhaken s gehalten Satz verstreut.

Aus Gründen von grafischer Einfachheit, bestehen Buchstaben, die in der Schrift erscheinen, aus Pressebuchstaben.

In Wahrheit sind die benutzten Buchstaben, um die Bildung von Bohrungen zu verhindern, mit Öffnungen ausgestattet, die dienen, die materielle Kontinuität in den Satzprofilen beizubehalten, wie es normalerweise in den traditionellen Schablonen geschieht (in Fig. 12 ist der Buchstabe O dargestellt).

La Grafik von Fig. 2 dient zum Setzen eines Wortes, der auf eine zu dekorierende Flache verlagert werden muß.

Zu diesem Zweck enthält jedes Satzprofil 1 einen Buchstaben des Alphabetes; das Satzprofil 1 wird durch eine dünne Platte aus günstigen Material (Papier, Karton oder Plastik) gebildet, und wird mittels eines Locheisens erreicht, das geeignet ist, das Material zu lochen. In der Tat, ist die erfindungsgemäße Schablone enthaltende Verpackung mit allen Buchstaben des Alphabetes, den Ziffern, und den anderen graphischen Zeichen ausgestattet, wenn es notwendig ist, in mehreren Exemplaren.

Jedes Satzprofil 1 weist zwei gegenüberliegende Lappen 2, 3, die dienen, die Satzprofile 1 auf dem Rahmen oder Winkelhaken 4 zu befestigen, und die Satzprofile 1 in den erreichten Stellungen zu halten, um einen Satz, einen Namen, eine Bezeichnung oder eine ornamentale Zeichnung zu setzen.

Ein Winkelhaken ist in Fig. 3 dargestellt. Dieser Rahmen oder Winkelhaken besteht aus einem rechteckigen Rahmen 4, aus Papier, Karton, Kunststoff, Holz u.s.w. Der Rahmen 4 wird durch vier Seiten 5, 6, 7, 8 geschlossen. In den gegenüberliegenden Seiten 6, 8 sind Paare von Haltschlitzen (Langschlitzen) 9, 10 vorgesehen, welche die Teile bestimmen, wo Lappen 2,3 der Satzprofile 1 in Reihe angewandt werden müssen, um eine Figur (Schrift oder Zeichnung) zu setzen.

Die Haltschlitzen 9, 10 sind in konstanten Abständen angeordnet, weil alle Satzprofile 1 die gleichen Maße haben. Insbesondere ist der Abstand zwischen zwei anliegenden Schlitzen gleich, wie das Maß eines Satzprofils 1, gemessen in Richtung der gegenüberliegenden Seiten 6, 8.

Vorteilhafterweise, ist dieser Abstand wenig kleiner, um zwei angrenzende Satzprofile einander überlagern, damit die Räume der zu dekorierenden Fläche bedeckt werden, die durch die Tinte nicht beschmutzt werden müssen.

Im Beispiel von Fig. 3, sind die Haltschlitzen 9, 10 fünf, wie fünf sind die Buchstaben, die das Wort "Marco" bilden. In wesentlichem sind die Haltschlitzen 9, 10 in größerer Zahl als die Buchstaben, welche die Figur bilden, deshalb bleibt der Raum eines oder mehrerer Satzprofile im Winkelhaken frei. Es ist vorteilhaft, diesen freien Raum zu schließen, um zu verhindern, daß die gesprühte oder zerstreute das Oberflächenteil beschmutzt, das nicht verziert werden muß.

Zu diesem Zweck sind ohne Schriften bzw. Zeichnungen Satzprofile, die in den freien Räumen angeordnet werden.

Nach Wahl, wird ein Blatt Papier verwendet, angeordnet in Räumen.

Falls eine Schablone von kleinen Mäßen zum Setzen eines langen Namen angewandt wird, ist es möglich, die Schablone zum Setzen der ersten vier oder fünf Buchstaben zu verwenden. Nach dem Versetzen des unvollständigen Worts auf die zu dekorierende Fläche, werden die übrigen Buchstaben abgesetzt, damit das ganze Word (oder Satz) in zwei oder mehreren Versuchen vervollständigt wird.

Fig 4 zeigt einen Winkelhaken, bei welchem der Satz von Fig 3 abgesetzt wurde. Zu diesem Zweck, wurden die Lappen 2, 3 jedes Satzprofils 1 in die relativen Haltschlitzen 9, 10 eingelegt, die sich an den Seiten 6, 8 des Rahmens 4 des Winkelhakens befinden.

Der Name "Leonhard" von Fig 5 ist viel langer als "Markus", deshalb muß er, aus acht Satzprofilen bestehen, anstatt aus sechs. Zu diesem Zweck, wird der nicht erfindungsgemässen Winkelhaken von Fig 6 verwendet, der eine viel höhere Zahl an Paaren von Haltschlitzen 9, 10 aufweist, die an den gegenüberliegenden Seiten 6, 8 des Rahmens 4 des Winkelhakens angeordnet sind.

Vorteilhafterweise , hat der Rahmen 4 des Winkelhakens von Fig 6 die Form eines verlängerten C mit drei einzelnen Seiten 5, 6, 8. Diese Gestaltung des Rahmens 4 erlaubt die Bildung von verhältnismäßig umfangreichen Winkelhaken, mit denen es möglich ist, Phrasen aus zwei oder mehreren Wörter zu setzen.

Der Rahmen 4 des nicht erfindungsgemässen Winkelhakens von Fig 7 ist wie jeder von Fig 6, aber er ist in einem verkleinerten Maßstab dargestellt.

Auch in diesem Fall wurden nur die Seiten 5, 6, 8, und nur zwei Haltschlitzen 9, 10 angezeigt, die stattdessen zahlreich sind, weil sie lange Wörter oder Phrasen mit mehreren Wörtern setzen.

Der nicht erfindungsgemässe Rahmen 4 von Fig 8 (Winkelhaken) hat eine Spiegelform jedes der vorhergehenden Figuren 6, 7. Auch in diesem Fall wurden nur die Seiten 6, 7, 8, und nur zwei Haltschlitzen 9, 10 angezeigt, die, in Wahrheit, zahlreich sind, weil der Rahmen 4 geeignet ist, langen Wörter oder Phrasen aus vielen Wörtern zu setzen.

Der nicht erfindungsgemässe Rahmen 4 von Fig 9 ist das Ergebnis der Verbindung der Rahmen von Figuren 7, 8. Es ist klar, daß der Rahmen von Fig 9 den Satz von langen Wörter oder von Phrasen mit vielen Wörtern erlaubt.

Die Verbindung der zwei symmetrischen Rahmen von Fig 9 ist das Ergebnis ihrer Form. Eine größere Präzision wird durch mit traditionellen Bezugszeichen 11 ausgestatteten Rahmen erreicht.

Eine größere Präzision von Montage durch mit traditionellen Bezugszeichen 11 ausgestatteten Rahmen erreicht, welche erlauben, die Seiten 6, 8 geradlinig beizubehalten, und die Satzprofile in regelmäßigen Abständen zu ordnen.

Diese Bezugszeichen 11 sind auf den zwei Rahmen sehr sichtbar, und sind aus der Stand der Technik bekannt.

Fig 10 stellt eine erfindungsgemäße Schablone dar, bei welchem der Rahmen oder Winkelhaken für Buchstaben ist mit durch Locheisen gezeichneten Figuren gekoppelt.

Der rechteckige Winkelhaken von Fig 10 ist geeignet, die Buchstaben mittels der Lappen 2, 3 aufzunehmen, deshalb er mit einer bestimmten Anzahl von Langschlitzen 9, 10 ausgestattet ist. Die Abbildungen bilden ein Teil der Zeichenschablone.

Die Schablone von Fig 11 unterscheidet sich von jeder von Fig 10, weil der rechteckige Winkelhaken hinsichtlich der Zeichenschablone geneigt ist.

Die in den beigefügten Zeichnungen dargestellten Ausführungsformen zeigen, daß die Möglichkeiten der Kombinationen der Gestaltungen der Schablone zahlreich sind und daß, aber, sich alle diese Formen auf einer einzigen erfinderischen Idee stützen, die aus der in der unabhängigen Anspruch 1 erklärt en Gedanke besteht.

Was beschrieben wurde ist nur eine der möglichen Ausführungsformen der Erfindung, zu der weite Änderungen gebracht werden können.

In einer nicht dargestellten nicht erfindungsgemässen Ausführungsform sind Halteplatten auf den gegenüberliegenden Seiten 6, 8 des rechteckigen Rahmens 4 (Winkelhaken) vorgesehen, welche die Zonen abgrenzen, in denen die Lappen 2, 3 in Reihe angeklebt werden müssen, um die Figur (Schrift oder Zeichnung) zu setzen.

Die Haftung zwischen den Lappen 2, 3 und den Halteplatten wird nach dem Montage durch Haftmittel oder Klebstoffe gesichert, die sowohl in den Lappen als auch in den Halteplatten vorgesehen sind.

In einer weiteren nicht dargestellten nicht erfindungsgemässen Ausführungsform enthält der Rahmen ein Teil, das wie der Winkelhaken von Fig 6 gebildet ist. Paare von ständigen Seiten werden zu diesem Rahmen zum Verlängern den Satz angesetzt. Die ständigen Seiten erstrecken sich von den gegenüberliegenden Seiten 6, 8. Zum Halten der ständigen Seiten hinsichtlich der gegenüberliegenden Seiten geradlinig, werden traditionelle Bezugszeichen verwendet.

## Patentansprüche

1. Zusammensetzbare Schablone, die aus einem Rahmen oder Winkelhaken (4) besteht, bei welchem Bindungen (2, 3, 9, 10) für ersetzbare Satzprofile für Schriftsätze (1) vorgesehen sind;
wobei die Bindungen (2, 3, 9, 10) entfernbar sind, damit Sätze u.s.w. auf Materialien gesetzt werden,
wobei die Schablone **dadurch gekennzeichnet ist, daß** der Rahmen oder Winkelhaken (4) ein durch vier Seiten (5, 6, 7, 8) geschlossenes Rechteck ist, und wobei Paare von aus Langschlitzen bestehenden Haltschlitzen (9, 10) auf den gegenüberliegenden Seiten (6, 8) des Rahmens (4) vorgesehen sind, welche die Teile bestimmen, wo Lappen (2,3) der Satzprofile (1) in Reihe angewandt werden müssen, um eine Figur aus Schrift oder Zeichnung bestehend zu setzen.

2. Zusammensetzbare Schablone nach Anspruch 1 **dadurch gekennzeichnet, daß** der Abstand zwischen zwei anliegenden Bindungen (2, 3, 9, 10) gleich ist, wie das Maß eines Satzprofils (1), gemessen in Richtung der zwei gegenüberliegenden Seiten (6, 8), die für die Unterstützung des Rahmens oder Winkelhakens dienen.

3. Zusammensetzbare Schablone nach Anspruch 1 **dadurch gekennzeichnet, daß** der Abstand zwischen zwei anliegenden Bindungen (2, 3, 9, 10) wenig kleiner ist, als das Maß eines Satzprofils (1) gemessen in Richtung der zwei gegenüberliegenden Seiten (6, 8) die für die Unterstützung des Rahmens Winkelhakens dienen, damit zwei anliegende Satzprofile einander überlagern, um die Räume der zu dekorierenden Fläche zu bedecken, die durch Tinte nicht beschmutzt werden müssen.

4. Zusammensetzbare Schablone nach Anspruch 1 **dadurch gekennzeichnet, daß** der Rahmen oder Winkelhaken für Buchstaben mit durch Locheisen gezeichneten Figuren gekoppelt ist; der Winkelhaken ist geeignet, mittels der Lappen (2, 3) aufzunehmen, wobei der Winkelhaken mit einer bestimmten Anzahl von Langschlitzen (9, 10) ausgestattet ist; die Abbildungen bilden ein Teil der Zeichenschablone.

5. Zusammensetzbare Schablone nach Anspruch 4 **dadurch gekennzeichnet, daß** der Rahmen oder Winkelhaken hinsichtlich der Zeichenschablone geneigt ist.

## Claims

1. Stencil assembly consisting of a frame or composing stick (4) in which constraints (2,3,9, 10) for composition abaculuses (1) for replaceable graphic compositions are provided; the constraints are movable in order to compose phrases or similar on different materials;
the stencil is **characterised by** the fact that the frame or composing stick (4) is a rectangle closed by four sides (5, 6, 7, 8), couples of supporting fissures (9, 10) are provided on the opposite sides (6,8) of the frame (4); said couples defining the zones where the tongues (2, 3) of the abaculuses (1) are applied in sequence in order to compose a writing or a drawing.

2. Stencil assembly as in claim 1 wherein the distance between two adjacent constraints (2,3,9,10) is equal to the dimension of an abaculus (1) measured in the direction of two opposite sides (6,8) for supporting the frame or composing stick.

3. Stencil assembly as in claim 1 wherein the distance between two adjacent constraints (2, 3, 9, 10) is a bit shorter than the dimension of an abaculus (1) measured in the direction of the opposite sides (6,8) supporting the frame or composing stick in order to superimpose two adjacent abaculuses to cover the spaces of the surface to be decorated without spotting them by the ink.

4. Stencil assembly as in claim 1 wherein the frame or composing stick for letters is coupled to drawings obtained by die cutting; the frame or composing stick is capable of housing the letters with the tongues (2, 3), the frame or composing stick is fitted with some fissures (9,10); the drawings are part of a graphic composition stencil.

5. Stencil assembly as in claim 4 wherein the frame or composing stick is slanting with respect to the graphic composition stencil.

## Revendications

1. Normographe à composer consistant en un châssis ou composteur (4) dans lequel des liaisons (2, 3, 9, 10) pour tesselles (1) de composition pour compositions graphiques remplaçables sont pourvus; les liaisons sont mobiles pour composer phrases et similaires sur des matériaux différents.
le normographe est **caractérisé en ce que** le châssis ou composteur (4) est un rectangle fermé par quatre côtés (5,6,7,8); des couples de fentes de support (9, 10) sont pourvues sur les côtés opposés (6,8) du châssis (4); ces couples définissent les zones où des languettes (2, 3) des tesselles (1) doivent être fixées en suite pour composer une écriture ou un dessin.

2. Normographe à composer selon la revendication 1, **caractérisé en ce que** la distance entre deux liaisons (2,3,9,10) adjacentes est égale à la dimension d'une tesselle (1) mesurée dans la direction de deux côtés opposées (6, 8) qui sont utilisées pour soutenir le châssis ou composteur.

3. Normographe à composer selon la revendication 1, **caractérisé en ce que** la distance entre deux liaisons (2, 3, 9, 10) adjacentes est un petit peu inférieur à la dimension d'une tesselle (1) mesurée dans la direction des côtés opposées (6, 8) pour soutenir le châssis ou composteur, de manière que deux tesselles adjacentes se superposent pour couvrir les espaces de la surface à décorer qui ne doivent pas être tachés d'encre.

4. Normographe à composer selon la revendication 1, **caractérisé en ce que** le châssis ou composteur pour lettres est couplé à des dessins prédécoupés; le composteur est capable de contenir les lettres avec les languettes (2, 3) et il est pourvu d'un certain nombre de fentes (9, 10); les dessins font partie d'une masque de composition graphique.

5. Normographe à composer selon la revendication 4 **caractérisé en ce que** le châssis ou composteur est incliné par rapport à la masque de composition graphique.
